# EUROPÄISCHE PATENTSCHRIFT

(11) **EP 1 239 504 B1**
(45) Veröffentlichungstag und Bekanntmachung des Hinweises auf die Patenterteilung: **04.08.2004**
(21) Anmeldenummer: 02003862.6
(22) Anmeldetag: 21.02.2002
(51) Int. Cl.: B29C 45/14, H01H 3/42

(54) **Steuerwalze für ein elektromechanisches Schaltgerät**
Cam shaft for electromechanical switching device
Arbre à cames pour un interrupteur électromécanique

(30) Priorität: 05.03.2001 DE 10112240
(43) Veröffentlichungstag der Anmeldung: 11.09.2002
(73) Patentinhaber: E.G.O. ELEKTRO-GERÄTEBAU GmbH, D-75038 Oberderdingen (DE)
(72) Erfinder: Reimold, Günther, 75038 Oberderdingen (DE); Winkler, Roland, 4632 Trimbach (CH); Mannuss, Siegfried, 75447 Sternenfels (DE)
(74) Vertreter: Patentanwälte Ruff, Wilhelm, Beier, Dauster & Partner

(56) Entgegenhaltungen:
- DE-U- 1 778 255
- US-A- 3 382 473
- US-A- 4 420 072
- US-A- 5 497 679
- PATENT ABSTRACTS OF JAPAN vol. 1996, no. 01, 31. Januar 1996 (1996-01-31) & JP 07 239009 A (MITSUBISHI MATERIALS CORP), 12. September 1995 (1995-09-12)

## Beschreibung

Die Erfindung betrifft eine Steuerwalze nach dem Oberbegriff des Anspruchs 1 zum Einbau in ein elektromechanisches Schaltgerät. Die Steuerwalze weist Nockenkonturen an ihrem Außenumfang auf. Mit diesen Nockenkonturen werden beim Drehen der Steuerwalze Schalteinrichtungen o. dgl. des Schaltgeräts betätigt. Solche Schaltgeräte werden beispielsweise zur Bedienung von Kochfeldern oder Backöfen bei Elektroherden eingesetzt.

Es ist bekannt, solche Steuerwalzen aus Kunststoff, beispielsweise Duro- oder Thermoplasten, durch einen Spritzvorgang zu fertigen. Eine Achse, auf der die Steuerwalze sitzt und über die sie gedreht wird, kann nachträglich zur Stabilisierung des Walzenkörpers eingesetzt werden. Hierfür werden beispielsweise Stahlachsen verwendet. Dies dient auch dazu, den bei Einsatztemperaturen von ungefähr 150°C starken Verzug einer Steuerwalze aus einem oben genannten Kunststoff zu vermeiden.

Vor allem bei längeren Steuerwalzen für eine größere Anzahl von Schaltfunktionen ist die Verzugsstabilität ausschlaggebend.

Die JP 07239009, die als nächstliegender Stand der Technik angesehen wird, beschreibt eine Nockenwelle mit Nockenscheiben. Beide Teile bestehen aus Kunststoff, wobei die Nockenscheiben auf die Nockenwelle aufgespritzt sind. Dadurch kann das Ziel, nämlich eine besonders große Genauigkeit bei Massenfertigung, erreicht werden.

### Aufgabe und Lösung

Der Erfindung liegt die Aufgabe zugrunde, eine eingangs genannte Steuerwalze zu schaffen, die die Nachteile des Standes der Technik vermeidet, insbesondere ohne eine nachträglich einzusetzende Stahlachse auskommt und wirtschaftlich vorteilhaft herstellbar ist.

Gelöst wird diese Aufgabe durch eine Steuerwalze mit den Merkmalen des Anspruchs 1. Vorteilhafte sowie bevorzugte Ausgestaltungen der Erfindung sind Gegenstand der Unteransprüche und werden im folgenden näher beschrieben. Der Wortlaut der Ansprüche wird durch ausdrückliche Bezugnahme zum Inhalt der Beschreibung gemacht.

Erfindungsgemäß sind zwei verschiedene Materialien, der besseren Herstellbarkeit halber Kunststoffe, vorgesehen. Aus dem einen Kunststoff wird der stabilisierende Kern für die Steuerwalze gebildet. Um dessen mechanische Eigenschaften zu verbessern, wird ein wärme- und formstabiler erster Kunststoff verwendet, beispielsweise ein sehr hochwertiger Kunststoff. Der Walzenkörper, der die Steuerfunktion an sich übernimmt und dazu die Nockenkonturen aufweist, besteht aus einem zweiten Kunststoff. Dieser zweite Kunststoff kann weniger hochwertig sein als der erste, insbesondere bezüglich seiner mechanischen Eigenschaften. Dafür weist er beispielsweise gute Gleiteigenschaften auf oder kann besonders einfach in einem Spritzverfahren einsetzbar oder verarbeitbar sein. Somit wird für jedes der beiden Teile ein für die jeweiligen Zwecke optimierter Kunststoff verwendet.

Durch das Umspritzen des Kerns mit dem Walzenkörper ergibt sich ein formstabiles, einstückiges Teil. Bezüglich der Stabilität kann auf stabilisierende Einsätze, beispielsweise oben genannte Stahlachsen, wegen des Kerns verzichtet werden. Durch die spezielle Materialwahl für den Walzenkörper kann dieser sowohl einfacher, kostengünstiger als auch auf seine Funktion besser abgestimmt hergestellt werden. Das Umspritzen der beiden Kunststoffe miteinander weist im Vergleich zu einem üblichen Zusammenstecken den großen Vorteil auf, daß es eine weitaus größere Stabilität bietet.

Für den Kern werden Kunststoffe mit Stabilisierungszusätzen verwendet, beispielsweise faserverstärkte Kunststoffe. Vor allem auf Temperaturbeständigkeit ist zu achten. Eine bevorzugte Möglichkeit ist ein glasfaserverstärkter Kunststoff (GFK). Bei einer hohen Materialstabilität kann der Kern dünnwandig und zumindest teilweise hohl ausgebildet sein nach Art eines Rohrs o. dgl., bevorzugt mit einer länglichen Mittelbohrung. Der Kern kann eine Betätigungswelle für die Steuerwalze aufweisen. Diese Betätigungswelle dient lediglich zur Einbringung der Drehkräfte und nicht zur Stabilisierung der Steuerwalze. Dabei kann die Mittelbohrung Haltemöglichkeiten aufweisen zur Sicherung dieser Betätigungswelle. Haltemöglichkeiten können bevorzugt als Rastelemente ausgebildet sein.

Weiterhin kann der Kern an seiner Außenseite Ausnehmungen und/oder Vorsprünge aufweisen zur verbesserten Verbindung mit dem daran anzuspritzenden bzw. umzuspritzenden Walzenkörper. Eine gute Verbindung kann auch beispielsweise durch eine große Oberflächenrauhigkeit hergestellt werden.

Zusätzlich können in den Kern Metallteile eingearbeitet sein, die beispielsweise zur Funktionsverbesserung bzw. als Anschlag, insbesondere für eine einzuschiebende Betätigungswelle, dienen können. Diese Metallteile können als Einlegeteile während des Spritzvorgangs für den Kern eingesetzt werden.

Bei einer bevorzugten Ausführungsmöglichkeit der Erfindung umgibt der Walzenkörper den Kern zumindest in einem Bereich vollständig, insbesondere in einem Längsbereich. Besonders bevorzugt ummantelt der Walzenkörper den Kern vollständig und kann in einem gewissen Bereich, bei dem eine Stabilität gegen Verzug weniger ausschlaggebend ist, in seiner Länge auch über den Kern überstehen.

Bezüglich des Walzenkörpers bzw. des zweiten Kunststoffes ist zu beachten, daß dieser wegen der wegfallenden Stabilitätsanforderungen für seine Zwecke optimiert werden kann. Hier sind zuvorderst gute Gleiteigenschaften für den Kunststoff zu nennen sowie ein an sich kostengünstiger, eventuell auch kostengünstig einsetzbarer und verarbeitbarer, Kunststoff.

Entlang ihrer Längsausdehnung weist die Steuerwalze mehrere aneinander angrenzende Nockenkonturen auf. Das Herstellungsverfahren für die Steuerwalze kann vereinfacht werden, wenn die Nockenkonturen bereichsweise in ähnliche bzw. einander entsprechende Nockenkonturen aufgeteilt sind. Dabei ist es von Vorteil, die Nockenbereiche mit hoher erforderlicher Schaltpräzision in einem Bereich der Steuerwalze vorzusehen, in dem der stabilisierende Kern verläuft und einen Verzug der Steuerwalze verhindert.

Des weiteren kann im Rahmen der Erfindung ein elektromechanisches Schaltgerät geschaffen werden, das eine Steuerwalze mit den Merkmalen des Anspruchs 1 aufweist.

Die vorstehenden und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischenüberschriften beschränkt die unter diesen gemachten Aussagen nicht in ihrer Allgemeingültigkeit.

### Kurzbeschreibung der Zeichnungen

Ein Ausführungsbeispiel der Erfindung ist in den Zeichnungen dargestellt und wird im folgenden näher erläutert. In den Zeichnungen zeigen:
- Fig. 1: einen Kern,
- Fig. 2: die Steuerwalze bestehend aus dem Kern aus Figur 1 mit einem umspritzten Walzenkörper und
- Fig. 3: einen Schnitt durch den Walzenkörper aus Figur 2 samt einzusetzender Betätigungswelle.

### Detaillierte Beschreibung der Ausführungsbeispiele

In Figur 1 ist in Schrägansicht ein erfindungsgemäßer Kern 11 als erstes Bestandteil einer Steuerwalze dargestellt. Der Kern 11 weist eine längliche, abgeflachte Mittelbohrung 12 auf, in die eine Betätigungswelle eingebracht werden kann, siehe hierzu Figur 3. An seiner Außenseite weist er eine Längsnut 13 auf, die zur verdrehsicheren Verbindung mit dem anzuspritzenden Walzenkörper dient. Des weiteren sind zwei Ausnehmungen 14 angeformt, die zur stabilen Verbindung mit dem Walzenkörper gegen Verdrehen dienen. An seinem hinteren Ende weist der Kern 11 eine Verdickung 16 nach Art eines flanschartigen Kragens auf. Auch diese dient zur Stabilisierung der Verbindung mit der Steuerwalze, insbesondere in Längsrichtung.

Die Figur 2 zeigt eine fertige Steuerwalze 18. Sie besteht aus dem Kern 11, der mit einem Walzenkörper 20 umspritzt worden ist. Der Walzenkörper 20 ist in mehrere Bereich aufgeteilt. An seinem vorderen Ende, das bis auf einen kleinen Überstand im wesentlichen plan mit den Kern 11 abschließt, ist ein sogenannter Raststern 21 angeformt. Über diesen Rastkern kann eine gerasterte Drehung der Steuerwalze 18 erreicht werden.

Daran anschließend sind durch flanschartige Scheiben 22 Bereiche des Walzenkörpers 20 abgetrennt. Innerhalb dieser Scheiben 22 können verschiedenartig ausgebildete Nockenkonturen verlaufen. An die Scheiben 22 schließen sich mehrere Nocken 23 an, die sich bis hin zu einem Abschlußflansch 24 erstrecken. Mit diesen Nocken 23 können beispielsweise reine Schaltfunktionen ausgelöst werden, während mit zwischen den Scheiben 22 befindlichen Nockenkonturen, die sich kontinuierlich in ihrer Dicke ändern, beispielsweise Einstellvorgänge vorgenommen werden können. Die genaue Funktion eines mit einer solchen Steuerwalze ausgestatteten Schaltgeräts braucht hier nicht erläutert zu werden, da sie dem Fachmann geläufig ist.

Aus dem Schnitt in Figur 3 durch die Steuerwalze 18 läßt sich entnehmen, wie der Walzenkörper 20 um den Kern 11 herumgespritzt ist. Es ist zu erkennen, wie über die Längsnut 13 eine Verdrehsicherung sowie über die Verdickung 16 eine Sicherung gegen Auseinanderziehen in der Länge erzielt wird. Des weiteren ist in der Mittelbohrung 12 des Kerns 11 ein Vorsprung 15 ausgebildet. Dieser kann beispielsweise mit den Ausnehmungen 14, siehe Figur 1, korrespondieren.

In die Mittelbohrung 12 wird eine Betätigungswelle 26 eingesetzt, an der wiederum ein Drehknebel o. dgl. als Griffmöglichkeit angesetzt wird. Die Betätigungswelle 26 weist einen länglichen Wellenkörper 27 auf, an dessen in die Steuerwalze 18 ragendem Ende eine umlaufende Nut 28 vorgesehen ist. In diese Nut 28 kann der Vorsprung 15 einrasten, um die Betätigungswelle 26 mit der Steuerwalze 18 zu verriegeln. Über die Abflachung der Mittelbohrung 12 bzw. des Wellenkörpers 27 wird eine verdrehsichere Verbindung gewährleistet. Des weiteren weist die Betätigungswelle 26 eine Anschlagscheibe 29 auf, bis zu der sie in die Steuerwalze 18 eingeschoben wird.

Zur Herstellung einer Steuerwalze wird zuerst der Kern aus einem ersten Kunststoff, beispielsweise mit den oben beschriebenen Merkmalen, hergestellt. Anschließend wird der Kern in einem zweiten Spritzvorgang mit dem Walzenkörper aus dem zweiten Kunststoff umspritzt. Dieser Vorgang kann zeitnah oder auch getrennt erfolgen. Abschließend kann die fertige Steuerwalze mit einer Betätigungswelle versehen werden und in ein Schaltgerät eingebaut werden.

## Patentansprüche

1. Steuerwalze zum Einbau in ein elektromechanisches Schaltgerät, wobei die Steuerwalze (18) geformte Nockenkonturen (23) an ihrem Außenumfang aufweist um Schalteinrichtungen des Schaltgeräts zu betätigen, wobei die Steuerwalze aus mindestens zwei verschiedenen Kunststoffen besteht, wobei ein Kunststoffteil einen Kern (11) bildet und aus einem wärme- und formstabilen ersten Kunststoff besteht, und wobei ein Walzenkörper (20) mit den Nockenkonturen (23) aus einem zweiten Kunststoff an den Kern angespritzt ist und diesen zumindest teilweise umgibt, **dadurch gekennzeichnet, dass** der erste Kunststoff Stabilisierungszusätze aufweist, wobei der zweite Kunststoff des Walzenkörpers (20) gute Gleiteigenschaften aufweist.

2. Steuerwalze nach Anspruch 1, **dadurch gekennzeichnet, daß** der erste Kunststoff ein faserverstärkter Kunststoff ist, insbesondere GFK.

3. Steuerwalze nach Anspruch 1 oder 2, **dadurch gekennzeichnet, daß** der Kern (11) dünnwandig und zumindest teilweise hohl ausgebildet ist zur Aufnahme einer Betätigungswelle (26) für die Steuerwalze (18), wobei er vorzugsweise eine Mittelbohrung (12) aufweist, die insbesondere abgeflacht ist.

4. Steuerwalze nach Anspruch 3, **dadurch gekennzeichnet, daß** die Mittelbohrung (12) des Kerns (11) Haltemöglichkeiten aufweist zur Sicherung einer Betätigungswelle (26) für die Steuerwalze (18), wobei vorzugsweise die Haltemöglichkeiten als Rastelemente (15) ausgebildet sind.

5. Steuerwalze nach einem der vorhergehenden Ansprüche, **dadurch gekennzeichnet, daß** der Kern (11) an seiner Außenseite Ausnehmungen (13, 14) und/oder Vorsprünge (16) aufweist zur Verbindung mit dem umspritzten Walzenkörper (20).

6. Steuerwalze nach einem der vorhergehenden Ansprüche, **dadurch gekennzeichnet, daß** in den Kern (11) Metallteile eingearbeitet sind, vorzugsweise als Einlegeteile.

7. Steuerwalze nach einem der vorhergehenden Ansprüche, **dadurch gekennzeichnet, daß** der Walzenkörper (20) den Kern (11) zumindest in einem Bereich völlig umgibt, vorzugsweise den gesamten Kern ummantelt.

8. Steuerwalze nach einem der vorhergehenden Ansprüche, **dadurch gekennzeichnet, daß** der zweite Kunststoff aus einem verfahrenstechnisch einfach und wirtschaftlich vorteilhaft einsetzbaren Kunststoff besteht.

9. Steuerwalze nach einem der vorhergehenden Ansprüche, **dadurch gekennzeichnet, daß** die Nockenkonturen (23) der Steuerwalze (18) bereichsweise in ähnliche bzw. einander entsprechende Nockenkonturen aufgeteilt sind.

10. Elektromechanisches Schaltgerät, **dadurch gekennzeichnet, daß** es eine Steuerwalze (18) nach einem der vorhergehenden Ansprüche aufweist.

## Claims

1. Camshaft controller for installation into an electromechanical switching device, the camshaft controller (18) having shaped cam contours (23) on its outer circumference in order to actuate switching mechanisms of the switching device, the camshaft controller consisting of at least two different plastics, one plastic part forming a core (11) and consisting of a thermally and dimensionally stable first plastic, and a shaft body (20) with the cam contours (23) being moulded onto the core from a second plastic and surrounding the said core at least partly, **characterized in that** the first plastic has stabilizing additives, the second plastic of the shaft body (20) having good sliding properties.

2. Camshaft controller according to Claim 1, **characterized in that** the first plastic is a fibre reinforced plastic, in particular GRP.

3. Camshaft controller according to Claim 1 or 2, **characterized in that** the core (11) is formed such that it has thin walls and is at least partly hollow for receiving an actuating shaft (26) for the camshaft controller (18), it preferably having a central bore (12), which is in particular flattened.

4. Camshaft controller according to Claim 3, **characterized in that** the central bore (12) of the core (11) has retaining possibilities for securing an actuating shaft (26) for the camshaft controller (18), the retaining possibilities preferably being formed as indexing elements (15).

5. Camshaft controller according to one of the preceding claims, **characterized in that** the core (11) has recesses (13, 14) and/or projections (16) on its outer side for connection to the encapsulating shaft body (20).

6. Camshaft controller according to one of the preceding claims, **characterized in that** metal parts are integrated in the core (11), preferably as inserts.

7. Camshaft controller according to one of the preceding claims, **characterized in that** the shaft body (20) completely surrounds the core (11), at least in one region, preferably encloses the entire core.

8. Camshaft controller according to one of the preceding claims, **characterized in that** the second plastic comprises a plastic which can be used easily in terms of process engineering and advantageously in terms of cost-effectiveness.

9. Camshaft controller according to one of the preceding claims, **characterized in that** the cam contours (23) of the camshaft controller (18) are divided region by region into similar or mutually corresponding cam contours.

10. Electromechanical switching device, **characterized in that** it has a camshaft controller (18) according to one of the preceding claims.

## Revendications

1. Arbre à cames à monter dans un interrupteur électromécanique, dans lequel l'arbre à cames (18) présente des profils de cames (23) façonnés sur sa périphérie extérieure pour actionner des dispositifs de commutation de l'interrupteur, dans lequel l'arbre à cames se compose d'au moins deux matières plastiques différentes, dans lequel une pièce de matière plastique forme un noyau (11) et se compose d'une première matière plastique stable à chaud et de forme stable, et dans lequel un corps d'arbre (20) avec les profils de cames (23) en une deuxième matière plastique est déposé par projection sur le noyau et entoure au moins partiellement celui-ci, **caractérisé en ce que** la première matière plastique présente des ajouts de stabilisation, la deuxième matière plastique du corps d'arbre (20) présentant de bonnes propriétés de glissement.

2. Arbre à cames selon la revendication 1, **caractérisé en ce que** la première matière plastique est une matière plastique renforcée par des fibres, en particulier une matière plastique renforcée par des fibres de verre (GFK).

3. Arbre à cames selon la revendication 1 ou 2, **caractérisé en ce que** le noyau (11) est formé avec une mince paroi et est au moins en partie creux, en vue de recevoir un arbre d'actionnement (26) pour l'arbre à cames (18), dans lequel il comporte de préférence un alésage central (12), qui présente en particulier un méplat.

4. Arbre à cames selon la revendication 3, **caractérisé en ce que** l'alésage central (12) du noyau (11) présente des possibilités de blocage pour caler un arbre d'actionnement (26) de l'arbre à cames (18), dans lequel les possibilités de blocage sont de préférence des éléments à crans (15).

5. Arbre à cames selon l'une quelconque des revendications précédentes, **caractérisé en ce que** le noyau (11) présente sur sa face extérieure des évidements (13, 14) et/ou des saillies (16) pour son assemblage avec le corps d'arbre d'enrobage (20).

6. Arbre à cames selon l'une quelconque des revendications précédentes, **caractérisé en ce que** des pièces métalliques sont intégrées dans le noyau (11), de préférence des pièces d'insertion.

7. Arbre à cames selon l'une quelconque des revendications précédentes, **caractérisé en ce que** le corps d'arbre (20) entoure entièrement le noyau (11) au moins dans une région, de préférence enveloppe tout le noyau.

8. Arbre à cames selon l'une quelconque des revendications précédentes, **caractérisé en ce que** la deuxième matière plastique se compose d'une matière plastique utilisable de façon technologiquement simple et économiquement avantageuse.

9. Arbre à cames selon l'une quelconque des revendications précédentes, **caractérisé en ce que** les profils de cames (23) de l'arbre à cames (18) sont divisés par zones en profils de cames similaires respectivement correspondants l'un à l'autre.

10. Interrupteur électromécanique, **caractérisé en ce qu'**il comporte un arbre à cames (18) selon l'une quelconque des revendications précédentes.
